# EUROPÄISCHE PATENTSCHRIFT

(11) **EP 3 194 869 B1**
(45) Veröffentlichungstag und Bekanntmachung des Hinweises auf die Patenterteilung: **15.01.2020**
(21) Anmeldenummer: 15756940.1
(22) Anmeldetag: 04.09.2015
(51) Int. Cl.: F25D 17/06

(54) **KÄLTEGERÄT MIT MEHREREN LAGERKAMMERN**
REFRIGERATION DEVICE HAVING A PLURALITY OF STORAGE CHAMBERS
APPAREIL DE RÉFRIGÉRATION POURVU D'UNE PLURALITÉ DE COMPARTIMENTS DE STOCKAGE

(30) Priorität: 15.09.2014 DE 102014218411
(43) Veröffentlichungstag der Anmeldung: 26.07.2017
(73) Patentinhaber: BSH Hausgeräte GmbH, 81739 München (DE)
(72) Erfinder: CIFRODELLI, Frank, 89081 Ulm (DE); PRADEL, Renate, 89537 Giengen (DE); WESER, Rainer, 89423 Gundelfingen (DE)
(86) Internationale Anmeldenummer: PCT/EP2015/070289
(87) Internationale Veröffentlichungsnummer: WO 2016/041791

(56) Entgegenhaltungen:
- EP-A2- 0 181 781
- EP-A2- 0 248 370
- EP-A2- 0 419 817
- FR-A1- 2 158 283
- FR-A1- 2 650 377
- FR-A1- 2 650 655
- GB-A- 1 482 926
- GB-A- 2 143 015
- JP-A- S5 514 457
- JP-A- S59 212 663
- JP-A- S60 117 068
- JP-U- S 561 087
- JP-U- S62 124 471
- US-A- 3 310 957
- US-A- 4 527 624
- US-A- 4 569 206
- US-A- 4 646 536
- US-A- 5 156 015
- US-A- 5 285 655
- US-A- 5 675 981
- US-A- 5 787 725

## Beschreibung

Die vorliegende Erfindung betrifft ein Kältegerät, insbesondere ein Haushaltskältegerät, mit einem Gehäuse, in dem mehrere Lagerkammern, insbesondere Lagerkammern für unterschiedliche Betriebstemperaturen wie etwa ein Gefrierfach und ein Normalkühlfach, untergebracht sind.

Derartige Haushaltskältegeräte sind häufig als Full-NoFrost-Geräte ausgeführt. Bei Geräten dieses Typs sind die einzelnen Lagerkammern durch einen gemeinsamen Lamellenverdampfer gekühlt, der in einer meist von der kältesten Lagerkammer abgeteilten Verdampferkammer untergebracht ist. Solche Kältegeräte sind z.B. aus EP 0 181 781 A2 und GB 1 482 926 A bekannt. Wenn in den Lagerkammern erwärmte Luft durch den Lamellenverdampfer zirkuliert, schlägt sich die von der Luft mitgeführte Feuchtigkeit an den Lamellen des Verdampfers nieder und bildet darauf eine Reifschicht, die zum einen den Wärmeaustausch zwischen den Lamellen und der zirkulierenden Luft behindert und zum anderen die Durchgänge zwischen den Lamellen des Verdampfers verengt und dadurch auch die Luftzirkulation erschwert. Die Reifschicht muss deshalb regelmäßig abgetaut werden. Eine ungleichmäßige Verteilung des Reifs im Verdampfer führt dazu, dass dünn bereifte Bereiche des Verdampfers schneller eisfrei werden als dick bereifte und sich in der Zeit, die die dick bereiften Bereiche zum Abtauen brauchen, auf eine Temperatur deutlich oberhalb des Gefrierpunkts erwärmen. Dies führt zu hohem Energieverbrauch, einerseits wegen der langen Dauer des Abtauvorgangs und andererseits weil die unnötig aufgeheizten Teile des Verdampfers wieder heruntergekühlt werden müssen, bevor der Verdampfer wieder die Lagerkammern kühlen kann.

Eine Aufgabe der Erfindung ist, ein Kältegerät in NoFrost-Bauart zu schaffen, bei dem der Verdampfer schnell und energieeffizient abtaubar ist.

Die Aufgabe wird gelöst durch ein Kältegerät mit den Merkmalen des Anspruchs 1.

Die Führungsrippe stellt sicher, dass Luft aus beiden Kammern sich über die gesamte Breite des Verdampfers verteilen kann, so dass nicht über die Breite des Verdampfers hinweg verschiedene Regionen existieren, die, da sie der im Allgemeinen mehr Feuchtigkeit mitführenden Luft aus der wärmeren Lagerkammer stärker ausgesetzt sind, stärker Reif ansetzen als andere Regionen. Indem die Führungsrippe eine turbulente Durchmischung der Luftströme aus der ersten und der zweiten Lagerkammer im Einlassvolumen behindert, sorgt sie überdies für einen geringen Druckverlust im Kreislauf der Luft zwischen der Verdampferkammer und den Lagerkammern, so dass ein erforderlichenfalls zum Antreiben der Luftzirkulation eingesetzter Ventilator mit geringerer Leistung auskommt.

Die Führungsrippe ermöglicht es dem Einlassvolumen, die Funktion einer Strahlpumpe wahrzunehmen, in der die stärkere der beiden Luftströmungen die schwächere mitzieht, anstatt sie durch Verwirbelung zu blockieren. Auch dies trägt dazu bei, dass über die gesamte Breite der Anströmseite hinweg beide Luftströme übereinander in den Verdampfer eintreten.

Andererseits bewirkt die eingeschränkte Turbulenz in dem Einlassvolumen, dass die Luftströme aus der ersten und der zweiten Lagerkammer weitgehend undurchmischt, einer oberhalb und der andere unterhalb der Führungsrippe, in den Verdampfer eintreten. Diese fehlende bzw. unvollständige Durchmischung kann zwar dazu führen, dass sich in dem Bereich der Anströmseite, der der feuchteren Luft ausgesetzt ist, schneller Reif bildet als in dem dem trockeneren Luftstrom ausgesetzten Bereich, doch hat eine daraus resultierende Ungleichverteilung des Reifs nur einen geringen Einfluss auf die Abtauzeit, da der Abstand zwischen den Bereichen klein ist.

Infolge der eingeschränkten Durchmischung bleibt Schneebildung, zu der es kommen kann, wenn sich die relativ warme, feuchte Luft aus einer Lagerkammer in Kontakt mit der kälteren Luft aus der anderen Lagerkammer abkühlt, auf einen kleinen Bereich des Einlassvolumens, zwischen der Kante der Führungsrippe und der Anströmseite, begrenzt. Daher fällt eventuell entstehender Schnee nicht in dem Einlassvolumen zu Boden, sondern wird in den Verdampfer hineingespült, wo er haftenbleibt und anschließend problemlos abgetaut werden kann.

Außerdem können Lamellen des Verdampfers quer zu der Führungsrippe orientiert sein und, indem so jede Lamelle sowohl in den stärker bereiften als auch in den schwächer bereiften Bereich des Verdampfers eingreift, einen effizienten Wärmeübergang zwischen den beiden Bereichen beim Abtauen gewährleisten.

Die Längsrichtung der Anströmseite ist im Allgemeinen eine horizontale Richtung; typischerweise entspricht sie der Breitenrichtung des Kältegeräts.

Die Schale kann wenigstens einen Teil einer der Anströmseite gegenüberliegenden Wand des Einlassvolumens bilden, wobei dann die mit der zweiten Lagerkammer kommunizierenden zweiten Öffnungen in der Schale selbst oder zwischen der Schale und der Dämmschicht vorgesehen sein können.

Die ersten Öffnungen sind vorzugsweise über Rohrleitungen, die sich durch die Wärmedämmschicht erstrecken, mit der ersten Lagerkammer verbunden.

Zweckmäßigerweise, und um eine Blockierung durch am Boden der ersten Lagerkammer angeordnete Gegenstände, insbesondere durch einen Auszugkasten, zu vermeiden, können diese Rohrleitungen jeweils wenigstens auf einem Teil ihrer Länge in einer Seitenwand der ersten Lagerkammer verlaufen.

Um den Zusammenbau des Kältegeräts zu vereinfachen, kann die Führungsrippe einteilig mit der Schale ausgebildet sein.

Einer alternativen Ausgestaltung zu Folge ist die Führungsrippe einteilig mit der Wärmedämmschicht ausgebildet.

Ein Ventilator kann vorgesehen sein, um einen Luftaustausch mit beiden Lagerkammern gleichzeitig anzutreiben. Länge und Durchlassquerschnitte von Leitungen, die die Verdampferkammer mit der ersten und der zweiten Lagerkammer verbinden, können entsprechend dem mittleren Kältebedarf der beiden Lagerkammern so ausgelegt sein, dass die Kühlleistung des Verdampfers sich bedarfsgerecht auf beide Lagerkammern verteilt. Kostenaufwändige Klappen zum Steuern des Luftaustauschs mit den beiden Lagerkammern können dann entfallen.

Da die zweite Lagerkammer im Allgemeinen eine niedrigere Betriebstemperatur als die erste Lagerkammer hat, und dementsprechend einen größeren Anteil an der Kühlleistung des Verdampfers beansprucht, sollte der Luftdurchsatz durch die zweiten Öffnungen stärker sein als durch die ersten.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Schnitt in Tiefenrichtung durch ein erfindungsgemäßes Haushaltskältegerät;
- Fig. 2: einen Detailquerschnitt entlang der Linie II-II aus Fig. 1;
- Fig. 3: ein vergrößertes Detail des Kältegeräts gemäß einer zweiten Ausgestaltung im Schnitt in Tiefenrichtung; und
- Fig. 4: einen zu Fig. 3 analogen Schnitt gemäß einer dritten Ausgestaltung.

Fig. 1 zeigt ein NoFrost-Kombinationskältegerät in einem schematischen Schnitt in Tiefenrichtung. In einem Korpus 1 des Kältegeräts sind zwei Lagerkammern 2, 3, hier ein Normalkühlfach und ein Gefrierfach, durch eine horizontale Zwischenwand 4 voneinander getrennt. Der Korpus 1 umfasst in fachüblicher Weise einen aus Kunststoff einteilig tiefgezogenen Innenbehälter 5, eine aus mehreren plattenförmigen Elementen zusammengesetzte Außenhaut 6 und eine Wärmedämmschicht 7 aus zwischen dem Innenbehälter 5 und der Außenhaut 6 aufgeschäumten Kunststoff. In dem Innenbehälter 5 können die zwei Lagerkammern 2, 3 als voneinander getrennte Vertiefungen ausgebildet sein, so dass auch die Zwischenwand 4 einteiliger Bestandteil des Innenbehälters 5 ist.

Im hier betrachteten Fall weist der Innenbehälter 5 nur eine einzige Vertiefung auf, in die die Zwischenwand 4 als separates Bauteil eingefügt ist. Die Zwischenwand 4 umfasst hier eine plattenförmige Wärmedämmschicht 8, vorzugsweise aus expandiertem Polystyrol, die wenigstens an ihrer Oberseite 9, einer die Lagerkammern 2, 3 verschließenden Türen 10, 11 zugewandten Stirnseite 12 und einem vorderen Bereich 13 ihrer Unterseite von einer Platte überdeckt ist, die aus demselben Kunststoff wie der Innenbehälter 5 gefertigt ist. An einem unteren hinteren Rand dieser Platte ist eine aus Kunststoff spritzgeformte Schale 14 befestigt, die eine Verdampferkammer 15 von der unteren, zweiten Lagerkammer 3 abtrennt. In dem von der Schale 14 überdeckten Bereich der Zwischenwand 4 kann die Platte fehlen, so dass die Wärmedämmschicht 8 unmittelbar die Verdampferkammer 15 begrenzt. Da die untere Lagerkammer 3 als Gefrierfach vorgesehen ist, wird zwischen ihr und der Verdampferkammer 15 keine starke Isolation benötigt. Die Schale 14 ist daher aus einem nicht aufgeschäumten Kunststoff mit im Vergleich zur Wärmedämmschicht 8 geringer Isolationswirkung gefertigt.

Ein flach quaderförmiger Lamellenverdampfer 16 füllt die Verdampferkammer 15 zum großen Teil aus und unterteilt sie in ein Einlassvolumen 17 vor einer Anströmseite 18 des Lamellenverdampfers 16 und ein Auslassvolumen 19 hinter der gegenüberliegenden Seite des Lamellenverdampfers 16.

Unter dem Lamellenverdampfer 16 ist eine Abtauheizung 38 angebracht, hier in Form einer Aluminiumplatte, deren Grundfläche im Wesentlichen der des Lamellenverdampfers 16 gleicht, und einer Heißgasleitung, die einerseits auf der Aluminiumplatte befestigt und andererseits in Kerben an den Unterkanten der Lamellen des Verdampfers 16 eingeklemmt ist.

In dem Auslassvolumen 19 ist ein Ventilator 20 untergebracht, um Luftzirkulation durch den Lamellenverdampfer 16 anzutreiben. Die vom Ventilator 20 ausgestoßene Luft verteilt sich über einen sich in der Rückwand des Korpus 1 erstreckenden Kanal 21 und entlang des Kanals 21 am Innenbehälter 5 verteilte Auslassöffnungen 22 auf die beiden Lagerkammern 2, 3.

In der Lagerkammer 2 erwärmte Luft fließt über sich in Seitenwänden 23 des Korpus 1 gegenüberliegende Durchgänge 24, über sich in den Seitenwänden erstreckende Rohrleitungen 25, über mit letzteren steckverbundene Rohrleitungen 26 der Zwischenwand 4 und Öffnungen 27 an einer Oberseite des Einlassvolumens 17 zurück in die Verdampferkammer 15. Die Durchgänge 24 sind an den Seitenwänden in einer Höhe platziert, in der sie von einem in üblicher Weise am Boden der Lagerkammer 2 angeordneten Auszugkasten 28 nicht blockiert werden können.

In der zweiten Lagerkammer 3 erwärmte Luft gelangt zurück in die Verdampferkammer 15 über Öffnungen 29, die in einer der Tür 11 zugewandten Stirnwand 30 der Schale 14 und/oder zwischen einer Oberkante der Stirnwand 30 und der Zwischenwand 4 vorgesehen sind. Die Öffnungen 29 sind über die gesamte Breite der Schale 14 und des darin untergebrachten Verdampfers 16 verteilt, so dass auch die Luftströmung aus der zweiten Lagerkammer 2 gleichmäßig über die gesamte Breite der Anströmseite 18 verteilt ist.

Wie aus dem Schnitt der Fig. 2 deutlich wird, befinden sich die mit der ersten Lagerkammer 2 kommunizierenden Öffnungen 27 jeweils an den seitlichen Enden des Einlassvolumens 17. Wenn die über die Öffnungen 27 und 29 verlaufenden Luftströmungen in dem Einlassvolumen 17 ungesteuert aufeinander treffen würden, dann wäre damit zu rechnen, dass die über die Öffnungen 27 zuströmende, relativ feuchte Luft deren Verdampfer 16 im Wesentlichen nur in dessen unmittelbar hinter den Öffnungen 27 liegenden seitlichen Bereichen durchströmt und diese daher deutlich schneller bereifen als ein mittlerer Bereich des Verdampfers 16, der im Wesentlichen nur von Luft aus der Lagerkammer 3 durchflossen wird. Um dies zu verhindern, ist das Einlassvolumen 17 auf seiner gesamten Breite durch eine Führungsrippe 31 unterteilt, die sich in Breitenrichtung des Korpus 1, wie in Fig. 2 zu sehen, horizontal von einer Seitenwand 23 des Korpus 1 zur anderen erstreckt und die sich in Tiefenrichtung ausgehend von einer vorderen Wand 32 des Einlassvolumens 17 bis kurz vor die Anströmseite 18 erstreckt. Die vordere Wand 32 ist hier in einem unteren Bereich durch die Stirnwand 30 der Schale 14 gebildet, oberhalb der Führungsrippe 31 ist sie durch eine Flanke der Wärmedämmschicht 8 gebildet. Die Führungsrippe 31 unterteilt das Einlassvolumen 17 in einen oberen Teilraum 33, in dem sich die aus der Lagerkammer 2 zuströmende Luft, ungehindert durch die von der zweiten Lagerkammer 3 herrührende Luftströmung über die gesamte Breite des Einlassvolumens 17 verteilen kann, und einen unteren Teilraum 35 zwischen der Führungsrippe 31 und einer Bodenplatte 34 der Schale 14, in dem die Luftströmung aus der zweiten Lagerkammer 3 im Wesentlichen laminar horizontal geführt ist und zwischen der Anströmseite 18 und der ihr gegenüberliegenden Hinterkante der Führungsrippe 31 einen dynamischen Unterdruck erzeugt, durch den Luft aus dem oberen Teilraum 33 abgesaugt und durch den Verdampfer 16 hindurch gezogen wird.

Wie ferner in Fig. 2 zu erkennen, sind die Lamellen 36 des Lamellenverdampfers 16 jeweils quer zu der Führungsrippe 31 orientiert. Jede einzelne Lamelle 36 ist daher in ihrem oberen Bereich überwiegend Luft aus der Lagerkammer 2 und in ihrem unteren Bereich Luft aus der Lagerkammer 3 ausgesetzt. Dies kann zwar dazu führen, dass im Betrieb die Reifschicht an einem oberen Teil der Lamellen 36 etwas schneller wächst als an einem unteren Teil, doch führt eine solche ungleichmäßige Bereifung allenfalls zu einer geringfügigen Verdrängung der Luftströmungen in der Verdampferkammer 15 nach unten und hat daher keinen merklichen Einfluss auf die Verteilung der Kühlleistung auf die beiden Lagerkammern 2, 3. Da außerdem während des Abtauens Wärme von der Abtauheizung 38 innerhalb der einzelnen Lamellen 36 schnell und effizient transportiert wird, kommt es beim Abtauen des Verdampfers 16 selbst dann, wenn die Lamellen 36 in ihren oberen Bereichen länger zum Abtauen benötigen als in den unteren, allenfalls zu geringen Temperaturgradienten. So ist eine schnelle und energieeffiziente Abtauung gewährleistet.

In der Ausgestaltung der Fig. 1 ist die Führungsrippe 31 als ein eigenständiges Bauteil dargestellt, das an der Unterseite der Zwischenwand 4 befestigt ist. Einer in Fig. 3 gezeigten bevorzugten Weiterbildung zu Folge ist die Führungsrippe 31 ein einteiliger Bestandteil der Schale 14, der von einer Oberkante der Stirnwand 30 in das Einlassvolumen 17 hinein vorspringt und an der die Wärmedämmschicht 8 überdeckenden, hier mit 37 bezeichneten Platte, verankert ist.

Einer in Fig. 4 gezeigten alternativen Weiterentwicklung zu Folge ist die Führungsrippe 31 einteiliger Bestandteil der Wärmedämmschicht 8.

**BEZUGSZEICHEN**

| | | | |
|---|---|---|---|
| 1 | Korpus | 21 | Kanal |
| 2 | Lagerkammer | 22 | Auslassöffnung |
| 3 | Lagerkammer | 23 | Seitenwand |
| 4 | Zwischenwand | 24 | Durchgang |
| 5 | Innenbehälter | 25 | Rohrleitung |
| 6 | Außenhaut | 26 | Rohrleitung |
| 7 | Wärmedämmschicht | 27 | Öffnung |
| 8 | Wärmedämmschicht | 28 | Auszugkasten |
| 9 | Oberseite | 29 | Öffnung |
| 10 | Tür | 30 | Stirnwand |
| 11 | Tür | 31 | Führungsrippe |
| 12 | Stirnseite | 32 | vordere Wand |
| 13 | Vorderer Bereich | 33 | oberer Teilraum |
| 14 | Schale | 34 | Bodenplatte |
| 15 | Verdampferkammer | 35 | unterer Teilraum |
| 16 | Lamellenverdampfer | 36 | Lamelle |
| 17 | Einlassvolumen | 37 | Platte |
| 18 | Anströmseite | 38 | Abtauheizung |
| 19 | Auslassvolumen | | |
| 20 | Ventilator | | |

## Patentansprüche

1. Kältegerät, insbesondere Haushaltskältegerät, mit einer ersten Lagerkammer (2) und einer zweiten Lagerkammer (3), einer Verdampferkammer (15), die in einer Trennwand (4) zwischen den Lagerkammern (2, 3) untergebracht ist und von der ersten Lagerkammer (2) durch eine Wärmedämmschicht (8) und von der zweiten Lagerkammer (3) durch eine Schale (14) getrennt ist, einem in der Verdampferkammer (15) angeordneten Verdampfer (16), wobei die Lagerkammern (2, 3) durch Luftaustausch mit der Verdampferkammer (15) gekühlt sind, wobei in der Verdampferkammer (15) vor einer Anströmseite (18) des Verdampfers (16) ein Einlassvolumen (17) freigehalten ist, das über erste Ansaugöffnungen (27) mit der ersten Lagerkammer (2) und über zweite Ansaugöffnungen (29) mit der zweiten Lagerkammer (3) kommuniziert, wobei eine Führungsrippe (31) sich in dem Einlassvolumen (17) in Längsrichtung der Anströmseite (18) und von einer der Anströmseite (18) gegenüberliegenden Wand (32) aus auf die Anströmseite (18) zu erstreckt und das Einlassvolumen (17) in zwei entlang der Anströmseite (18) langgestreckte Teilräume (33, 35) gliedert, wobei die ersten und zweiten Ansaugöffnungen (27, 29) auf verschiedenen Seiten der Führungsrippe (31) angeordnet sind und in dem zweiten Teilraum (35) die zweiten Ansaugöffnungen (29) der Anströmseite (18) gegenüberliegen, wobei die ersten Ansaugöffnungen (27) an Längsenden des ersten Teilraums (22) angeordnet sind, **dadurch gekennzeichnet, dass** die Wärmedämmwirkung der Schale (14) schwächer als die der Wärmedämmschicht (8) ist, und dadurch dass die Führungsrippe (31) eine turbulente Durchmischung der Luftströme aus der ersten und der zweiten Lagerkammer (2, 3) im Einlassvolumen (17) behindert.

2. Kältegerät nach Anspruch 1, **dadurch gekennzeichnet, dass** Lamellen (36) des Verdampfers (16) quer zu der Führungsrippe (31) orientiert sind.

3. Kältegerät nach Anspruch 1 oder 2, **dadurch gekennzeichnet, dass** die Schale (14) wenigstens einen Teil der einer Anströmseite (18) gegenüberliegenden Wand (32) des Einlassvolumens (17) bildet und die zweiten Öffnungen (30) in der Schale (14) oder zwischen der Schale (14) und der Dämmschicht (8) vorgesehen sind.

4. Kältegerät nach einem der vorhergehenden Ansprüche, **dadurch gekennzeichnet, dass** die ersten Ansaugöffnungen (27) über sich durch die Wärmedämmschicht (8) erstreckende Rohrleitungen (26) mit der ersten Lagerkammer (2) verbunden sind.

5. Kältegerät nach einem der Ansprüche 1 bis 4, **dadurch gekennzeichnet, dass** die Führungsrippe (31) einteilig mit der Schale (14) ausgebildet ist.

6. Kältegerät nach einem der Ansprüche 1 bis 4, **dadurch gekennzeichnet, dass** die Führungsrippe (31) einteilig mit der Wärmedämmschicht (8) ausgebildet ist.

7. Kältegerät nach einem der vorhergehenden Ansprüche, **dadurch gekennzeichnet, dass** ein Ventilator (20) angeordnet ist, um einen Luftaustausch mit beiden Lagerkammern (2, 3) gleichzeitig anzutreiben.

8. Kältegerät nach Anspruch 7, **dadurch gekennzeichnet, dass** der Luftdurchsatz durch die zweiten Ansaugöffnungen (29) stärker ist als durch die ersten Ansaugöffnungen (27).

## Claims

1. Refrigeration device, in particular household refrigeration device, having a first storage chamber (2) and a second storage chamber (3), an evaporation chamber (15) which is accommodated in a dividing wall (4) between the storage chambers (2, 3) and is separated from the first storage chamber (2) by a thermal barrier layer (8) and from the second storage chamber (3) by a shell (14), an evaporator (16) arranged in the evaporator chamber (15), wherein the storage chambers (2, 3) are cooled by exchanging air with the evaporator chamber (15), wherein in the evaporator chamber (15) upstream of an inflow side (18) of the evaporator (16) an inlet volume (17) is kept free which communicates with the first storage chamber (2) via first intake openings (27) and with the second storage chamber (3) via second intake openings (29), wherein a guide rib (31) extends in the inlet volume (17) in the longitudinal direction of the inflow side (18) and from a wall (32) opposite the inflow side (18) to the inflow side (18) and the inlet volume (17) divides into two partial spaces (33, 35) elongated along the inflow side (18), wherein the first and second intake openings (27, 29) are arranged on different sides of the guide rib (31) and in the second partial space (35) the second intake openings (29) are opposite the inflow side (18), wherein the first intake openings (27) are arranged at longitudinal ends of the first partial space (22), **characterised in that** the thermal barrier effect of the shell (14) is weaker than that of the thermal barrier layer (8), and **in that** the guide rib (31) prevents a turbulent mixing of the air flows from the first and the second storage chamber (2, 3) in the inlet volume (17).

2. Refrigeration device according to claim 1, **characterised in that** fins (36) of the evaporator (16) are oriented transversely to the guide rib (31).

3. Refrigeration device according to claim 1 or 2, **characterised in that** the shell (14) forms at least a part of the wall (32) of the inlet volume (17) lying opposite an inflow side (18) and the second openings (30) are provided in the shell (14) or between the shell (14) and the barrier layer (8).

4. Refrigeration device according to one of the preceding claims, **characterised in that** the first intake openings (27) are connected to the first storage chamber (2) via conduits (26) extending through the thermal barrier layer (8).

5. Refrigeration device according to one of claims 1 to 4, **characterised in that** the guide rib (31) is formed integrally with the shell (14).

6. Refrigeration device according to one of claims 1 to 4, **characterised in that** the guide rib (31) is formed integrally with the thermal barrier layer (8).

7. Refrigeration device according to one of the preceding claims, **characterised in that** a fan (20) is arranged to simultaneously drive an exchange of air with both storage chambers (2, 3).

8. Refrigeration device according to claim 7, **characterised in that** the air throughput through the second intake openings (29) is stronger than through the first intake openings (27).

## Revendications

1. Appareil frigorifique, notamment appareil frigorifique à usage domestique, comprenant une première chambre de stockage (2) et une deuxième chambre de stockage (3), une chambre d'évaporateur (15) qui est logée dans une paroi de séparation (4) entre les chambres de stockage (2, 3) et est séparée de la première chambre de stockage (2) par une couche d'isolation thermique (8) et de la deuxième chambre de stockage (3) par une coque (14), comprenant un évaporateur (16) disposé dans la chambre d'évaporateur (15), les chambres de stockage (2, 3) étant refroidies par échange d'air avec la chambre d'évaporateur (15), un volume d'admission (17) étant maintenu libre en amont d'un côté d'arrivée (18) de l'évaporateur (16), lequel volume d'admission communique avec la première chambre de stockage (2) par l'intermédiaire de premières ouvertures d'aspiration (27) et avec la deuxième chambre de stockage (3) par l'intermédiaire de deuxièmes ouvertures d'aspiration (29), une nervure de guidage (31) s'étendant dans le volume d'admission (17) en direction longitudinale du côté d'arrivée (18), et, depuis une paroi (32) opposée au côté d'arrivée (18), s'étendant vers le côté d'arrivée (18), et divisant le volume d'admission (17) en deux volumes partiels (33, 35) oblongs le long du côté d'arrivée (18), les premières et les deuxièmes ouvertures d'aspiration (27, 29) étant disposées sur différents côtés de la nervure de guidage (31), et dans le deuxième volume partiel (35), les deuxièmes ouvertures d'aspiration (27) étant opposées au côté d'arrivée (18), les premières ouvertures d'aspiration (27) étant disposées sur des extrémités longitudinales du premier volume partiel (22), **caractérisé en ce que** l'effet d'isolation thermique de la coque (14) est plus faible que celui de la couche d'isolation thermique (8), et **en ce que** la nervure de guidage (31) empêche dans le volume d'admission (17) un mélange turbulent des flux d'air en provenance de la première et de la deuxième chambres de stockage (2, 3).

2. Appareil frigorifique selon la revendication 1, **caractérisé en ce que** des lamelles (36) de l'évaporateur (16) sont orientées de manière transversale à la nervure de guidage (31).

3. Appareil frigorifique selon la revendication 1 ou 2, **caractérisé en ce que** la coque (14) forme au moins une partie de la paroi (32) du volume d'admission (17), opposée au côté d'arrivée (18), et **en ce que** les deuxièmes ouvertures (30) sont ménagées dans la coque (14) ou entre la coque (14) et la couche d'isolation thermique (8).

4. Appareil frigorifique selon l'une quelconque des revendications précédentes, **caractérisé en ce que** les premières ouvertures d'aspiration (27) sont reliées à la première chambre de stockage (2) par l'intermédiaire de conduits (26) s'étendant à travers la couche d'isolation thermique (8).

5. Appareil frigorifique selon l'une quelconque des revendications 1 à 4, **caractérisé en ce que** la nervure de guidage (31) est réalisée d'une seule pièce avec la coque (14).

6. Appareil frigorifique selon l'une quelconque des revendications 1 à 4, **caractérisé en ce que** la nervure de guidage (31) est réalisée d'une seule pièce avec la couche d'isolation thermique (8).

7. Appareil frigorifique selon l'une quelconque des revendications précédentes, **caractérisé en ce qu'**un ventilateur (20) est disposé pour entraîner un échange d'air simultanément avec les deux chambres de stockage (2, 3).

8. Appareil frigorifique selon la revendication 7, **caractérisé en ce que** le débit d'air à travers les deuxièmes ouvertures d'aspiration (29) est plus puissant qu'à travers les premières ouvertures d'aspiration (27).
